# DEMANDE DE BREVET EUROPEEN

(11) **EP 4 647 567 A1**
(43) Date de publication de la demande: **12.11.2025**
(21) Numéro de dépôt: 24305717.1
(22) Date de dépôt: 07.05.2024
(51) Int. Cl.: E04H 4/14, E04H 4/08, E04C 2/42

(54) **CAILLEBOTIS POUR PISCINE, ÉQUIPEMENT POUR PISCINE ET PROCÉDÉ D'INSTALLATION**

(71) Demandeur: BWT Pool Products, 35137 PLEUMELEUC (FR)
(72) Inventeur: LECHAT, Corentin, 35000 Rennes (FR)
(74) Mandataire: Regimbeau

(57) **Abrégé**

L'invention concerne un caillebotis (1) pour piscine, comportant une surface supérieure (2), un profilé principal (11) et un profilé (12) de décor, comportant une partie centrale (121), un flanc de droite (122) et un flanc de gauche (123),
la surface supérieure (2) étant située au moins en partie sur la partie centrale (121),
le flanc de droite (122) et le flanc de gauche (123) du profilé (12) de décor comportant un premier organe (124) de clipsage et un deuxième organe (125) de clipsage, tourné vers le premier organe (124) de clipsage,
le premier organe (124) de clipsage étant contraint et coincé contre une première partie (114) du profilé principal (11) et le deuxième organe (125) de clipsage étant contraint et coincé contre une deuxième partie (115) du profilé principal (11) dans la position (M) de montage.

## Description

L'invention concerne un caillebotis pour piscine, un équipement pour piscine et un procédé d'installation de ceux-ci.

Le domaine de l'invention concerne les piscines d'agrément ou de baignade.

Il est connu qu'un tel caillebotis peut être prévu au-dessus d'un enrouleur de couverture de piscine. L'enrouleur permet de dérouler la couverture à la surface de l'eau du bassin de la piscine pour éviter que l'eau soit souillée par des détritus et pour éviter que des personnes tombent accidentellement dans l'eau du bassin. La couverture permet aussi une isolation thermique du bassin et limite les déperditions.

L'enrouleur comporte habituellement un arbre d'enrouleur immergé dans l'eau de la piscine, et ce dans un caisson situé à proximité du bassin prévu pour la baignade, une paroi de séparation submergée par l'eau étant prévue entre l'arbre d'enrouleur et le bassin pour laissant passer l'eau et la couverture. L'arbre d'enrouleur peut être entraîné en rotation par un moteur pour dérouler la couverture à la surface de l'eau du bassin ou pour enrouler la couverture sur l'arbre et libérer la surface de l'eau du bassin.

Le caillebotis doit être installé au-dessus de l'arbre d'enrouleur, pour le protéger et empêcher que des personnes puissent y avoir accès.

Ce faisant, une fois que le caillebotis est installé et que la piscine est remplie d'eau, les personnes doivent pouvoir marcher sur le caillebotis et le voir.

Un des problèmes de ce caillebotis est son poids.

Les caillebotis connus, y compris ceux comportant un profilé, ont un coût de matière élevé pour une apparence figée. Ces coûts limitent les apparences possibles, les finitions possibles du caillebotis, du fait du coût en matière.

Un objectif de l'invention est d'obtenir un caillebotis pour piscine, qui permette de changer facilement d'apparence en palliant les inconvénients mentionnés ci-dessus.

A cet effet, un premier objet de l'invention est un caillebotis suivant la revendication 1.

L'invention permet de changer d'apparence sans avoir à changer l'ensemble du caillebotis et permet de limiter les coûts de matière. En effet, il est possible de monter l'un quelconque parmi plusieurs profilés de décor sur le même profilé principal, ce qui génère une économie sur le profilé principal.

Le profilé de décor peut ainsi être monté et changé facilement par l'utilisateur pour pouvoir adapter son effet visuel à l'esthétique souhaitée par l'utilisateur.

Le profilé de décor peut être interchangé au choix parmi des profilés de décor d'aspects différents et/ou de matières différentes et/ou de finitions surfaciques différentes. L'utilisateur peut ainsi choisir l'aspect visuel qu'il souhaite du profilé de décor fixé sur le profilé principal. Par exemple, le profilé de décor peut être choisi comme ayant la même couleur que les bords de la piscine ou que d'autres éléments de la piscine.

Les revendications 2 à 11 concernent des mode de réalisation du caillebotis.

Un deuxième objet de l'invention est un équipement suivant la revendication 12.

Un troisième objet de l'invention est un équipement suivant la revendication 13.

La revendication 14 concerne un mode de réalisation de l' équipement.

Un quatrième objet de l'invention est un procédé d'installation de l'équipement suivant la revendication 15.

L'invention sera mieux comprise à la lecture de la description qui va suivre, donnée uniquement à titre d'exemple non limitatif en référence aux figures ci-dessous des dessins annexés.
Les figures 1, 2, 3 et 4 représentent des vues schématiques en coupe transversale et en perspective d'une lisse de caillebotis suivant un mode de réalisation de l'invention.
Les figures 5 et 6 représentent des vues schématiques en coupe transversale et en perspective d'une lisse de caillebotis suivant un autre mode de réalisation de l'invention.
Les figures 7, 8 et 9 représentent des vues schématiques en coupe transversale et en perspective d'une lisse de caillebotis suivant un mode de réalisation de l'invention.
Les figures 10, 11, 12 et 13 représentent des vues schématiques en coupe transversale et en perspective d'un caillebotis suivant un autre mode de réalisation de l'invention.
La figure 14 représente une vue schématique en coupe transversale d'un caillebotis dans une position intermédiaire suivant un mode de réalisation de l'invention.
Les figures 15 et 16 représentent des vues schématiques en coupe transversale d'un caillebotis dans une position de fixation suivant un mode de réalisation de l'invention.
Les figures 17A, 17B, 17C, 17D, 17E et 17F représentent des vues schématiques en coupe transversale respectivement de l'arrière et de l'avant d'un caillebotis suivant un mode de réalisation de l'invention lors d'un procédé d'installation de celui-ci.
Les figures 18 et 19 représentent des vues schématiques en coupe transversale d'un caillebotis dans une position de fixation suivant un autre mode de réalisation de l'invention.
Les figures 20A et 20B représentent des vues schématiques en coupe transversale d'un caillebotis suivant un mode de réalisation de l'invention lors d'un procédé de démontage de celui-ci.
Les figures 21, 22, 23, 24A, 24B, 25A, 25B, 26A et 26B représentent des vues schématiques en perspective de parties d'un caillebotis suivant un mode de réalisation de l'invention.
La figure 27 une vue schématique en perspective d'une partie d'un caillebotis suivant un mode de réalisation de l'invention.
Les figures 28A et 28B représentent des vues schématiques en perspective de moyens de réglage en hauteur suivant un mode de réalisation de l'invention.
Les figures 29A et 29B représentent des vues schématiques en perspective de moyens de réglage en hauteur suivant un autre mode de réalisation de l'invention.

On décrit ci-dessous plus en détail en référence aux figures 1 à 13 des exemples 1a, 1b, 1c de caillebotis 1 suivant l'invention.

Le caillebotis 1 est un caillebotis pour piscine, ainsi que cela est indiqué ci-dessus.

Le caillebotis 1 comporte une surface supérieure 2 et extérieure et une surface inférieure 3. Le caillebotis 1 comporte une ou plusieurs lisses 10, comme par exemple quatre lisses 10 aux figures 10 à 12. Chaque lisse 10 est oblongue, en ayant une plus grande longueur suivant une direction longitudinale horizontale Y s'étendant de l'arrière vers l'avant que suivant une direction horizontale transversale X s'étendant de la gauche vers la droite. Aux figures, la direction Z verticale est orientée de bas en haut.

Dans le cas où le caillebotis 1 comporte plusieurs lisses 10, les lisses 10 sont situées côte à côte suivant la direction horizontale transversale X et sont fixées à une (ou plusieurs) traverse 7 située sous les profilés principaux 11 des lisses 10 et s'étendant suivant la direction horizontale transversale X. La traverse 7 peut être plane dans le plan des directions X et Y. La traverse 7 peut être métallique. La traverse 7 peut être formée par une tôle de renfort.

### Profilé de décor

Ainsi que représenté aux figures 1 à 5, la lisse 10 ou chacune des lisses 10 comporte un profilé principal 11 et un profilé 12 de décor, qui est apte être fixé d'une manière amovible sur le profilé principal 11. La lisse 10 comporte des moyens de connexion amovible pour fixer le profilé 12 de décor au profilé principal 11 et pour démonter le profilé 12 de décor par rapport au profilé principal 11. Le profilé principal 11 présente une section constante dans les plans perpendiculaires à la direction longitudinale horizontale Y. Le profilé principal 11 présente une ou plusieurs cavités 119 entre sa partie supérieure 126 et sa surface inférieure 3. La partie supérieure 126 peut être par exemple plane dans le plan des directions X et Y. La surface inférieure 3 peut être par exemple plane dans le plan des directions X et Y. Le profilé 12 de décor présente une section constante dans les plans perpendiculaires à la direction longitudinale horizontale Y.

Le profilé 12 de décor recouvre sur le dessus, à droite et à gauche le profilé principal 11.

Le profilé 12 de décor comporte, de la gauche vers la droite, un flanc de gauche 123, une partie centrale 121 et un flanc de droite 122, qui sont raccordés l'un à l'autre. Le flanc de gauche 123 peut être raccordé à la partie centrale 121 par un coude courbe 127 de droite. Le flanc de droite 122 peut être raccordé à la partie centrale 121 par un coude courbe 128 de gauche. La partie centrale 121 peut contenir un plan s'étendant suivant les directions X et Y. Le flanc de gauche 123 peut contenir un plan s'étendant suivant les directions X et Z. Le flanc de droite 122 peut contenir un plan s'étendant suivant les directions XetZ.

La surface supérieure 2 du caillebotis 1 est au moins en partie ou entièrement sur la partie centrale 121 du profilé 12 de décor. La surface supérieure 2 située sur partie centrale 121 du profilé 12 de décor forme une surface de décor. Le flanc de droite 122 et le flanc de gauche 123 sont situés de part et d'autre de la partie centrale 121 et sous le niveau de la surface supérieure 2. La largeur de la partie centrale 121 suivant la direction horizontale transversale X est supérieure à la hauteur du flanc de gauche 123 sous la partie centrale 121 le long de la direction Z verticale. La largeur de la partie centrale 121 suivant la direction horizontale transversale X est supérieure à la hauteur du flanc de droite 122 sous la partie centrale 121 le long de la direction Z verticale. Le profilé 12 de décor peut être en forme de U inversé ayant la partie centrale 121, le flanc de droite 122 et le flanc de gauche 123.

Le flanc de droite 122 comporte dans sa partie intérieure tournée vers la gauche un premier organe 124 de clipsage, tourné vers la gauche. Le flanc de gauche 123 comporte dans sa partie intérieure tournée vers la droite un deuxième organe 125 de clipsage, tourné vers la droite et donc tourné vers le premier organe 124 de clipsage.

Le profilé 12 de décor a une position M de montage, représentée aux figures 4, 9, 10, 11, 12, 14, 15, 16, 17A, 17B, 17C, 17D, 17E, 17F, 18, 19, 20A, 20B, 21, 22, 24A, 24B, 25A, 25B, 26A et 26B, dans laquelle le profilé 12 de décor est fixé contre le profilé principal 11. Dans la position M de montage, la partie centrale 121 du profilé 12 de décor est située contre la partie supérieure 126 du profilé principal 11, le profilé 12 de décor étant situé entre le flanc de droite 122 et le flanc de gauche 123. Dans la position M de montage, le premier organe 124 de clipsage est contraint et coincé contre une première partie 114 du profilé principal 11. Dans la position M de montage, le deuxième organe 125 de clipsage est contraint et coincé contre une deuxième partie 115 du profilé principal 11. La première partie 114 du profilé principal 11 et la deuxième partie 115 du profilé principal 11 sont situés de part et d'autre de la partie supérieure 126 du profilé principal 11 et sous le niveau de la partie supérieure 126 du profilé principal 11. Le profilé 12 de décor peut ainsi être clipsé et déclipsé par rapport au profilé principal 11. Le matériau du profilé 12 de décor présente une certaine aptitude à la flexion pour retourner à sa forme initiale pour pouvoir être clipsé dans la position de montage sur le profilé principal 11 et pour pouvoir être déclipsé.

Une fois qu'un premier profilé 12 de décor est clipsé sur profilé principal 11, l'utilisateur peut déclipser ce premier profilé 12 de décor pour clipser sur le même profilé principal 11 un deuxième profilé 12 de décor ayant une surface supérieure 2 d'apparence différente de l'apparence de la surface supérieure 2 du premier profilé 12 de décor. Il peut ainsi être prévu un jeu de plusieurs profilés 12 de décor, dont les surfaces supérieures ont des aspects différents et/ou des couleurs différentes et/ou des matières différentes et/ou des finitions surfaciques différentes et/ou des reliefs différents les unes par rapport aux autres, chacun des profilés 12 de décor du jeu pouvant être clipsé sur le même profilé principal 11, ce jeu de profilés 12 de décor et ce profilé principal 11 formant un kit destiné au montage de l'équipement. Il peut être prévu qu'un seul profilé 12 de décor à la fois puisse être clipsé sur le même profilé principal 11. Il pourrait également être prévu que plusieurs profilés 12 de décor puissent être clipsés l'un à la suite de l'autre suivant la direction longitudinale horizontale Y sur le même profilé principal 11.

Il peut être prévu comme matière du profilé 12 de décor une matière synthétique, comme par exemple du polycarbonate ou du PVC ou du PMMA ou autre. Ou le profilé 12 de décor peut être métallique (comme par exemple en aluminium) ou en une autre matière.

Il peut être prévu comme matière du profilé principal 11 une matière synthétique, comme par exemple du polycarbonate ou du PVC ou du PMMA ou autre. Ou le profilé principal 11 peut être métallique (comme par exemple en aluminium) ou en une autre matière.

Dans le premier exemple 1a du caillebotis 1 aux figures 1 à 4, il peut être prévu des nervures saillantes 21 s'étendant suivant la direction longitudinale horizontale Y et des rainures 22 s'étendant suivant la direction longitudinale horizontale Y sur la surface supérieure 2 d'un profilé 12 de décor. Ces nervures saillantes 21 alternent avec les rainures 22 selon la direction X. Ces nervures saillantes 21 et rainures 22 forment ainsi une surface supérieure 2 antidérapante et permettent à un utilisateur de diminuer les risques qu'il glisse sur la surface 2.

Dans le deuxième exemple 1b du caillebotis 1 aux figures 1, 5 et 6, il peut être prévu une surface supérieure plane 2 d'un profilé 12 de décor. Il peut être prévu comme couche supérieure de la surface 2 un film plan collé en une matière synthétique ou une couche de plaxage plane collée en une matière synthétique, par exemple pour imiter une matière comme par exemple le bois.

Dans le troisième exemple 1c du caillebotis 1 aux figures 1, 7, 8 et 9, il peut être prévu des nervures saillantes 21 s'étendant suivant la direction longitudinale horizontale Y et des rainures 22 s'étendant suivant la direction longitudinale horizontale Y sur la surface supérieure 2 d'un profilé 12 de décor. Plusieurs groupes 210a, 210b, 210c de ces nervures saillantes 21 alternant avec ces rainures 22 selon la direction X sont espacés les uns des autres par des parties planes 211 selon la direction X. Ces nervures saillantes 21 et rainures 22 forment ainsi une surface supérieure 2 antidérapante et permettent à un utilisateur de diminuer les risques qu'il glisse sur la surface 2.

Suivant un mode de réalisation de l'invention, aux figures 1 à 13, le premier organe 124 de clipsage comporte un premier ergot 1240 (ou un organe mâle), la première partie 114 du profilé principal 11 comporte un premier coin 1140 faisant saillie vers le bas et vers la droite, le premier ergot 1240 étant contraint et coincé contre le premier coin 1140 dans la position M de montage. Le deuxième organe 125 de clipsage comporte un deuxième ergot 1250 (ou un organe mâle), la deuxième partie 115 du profilé principal 11 comporte un deuxième coin 1150 faisant saillie vers le bas et vers la gauche, le deuxième ergot 1250 étant contraint et coincé contre le deuxième coin 1150 dans la position M de montage. Le premier ergot 1240 est tourné vers le deuxième ergot 1250. Le premier ergot 1240 est tourné vers la gauche et vers le haut. Le deuxième ergot 1250 est tourné vers la droite et vers le haut. Dans la position M de montage, le premier ergot 1240 est plaqué contre le bas du premier coin 1140 vers la gauche. Dans la position M de montage, le deuxième ergot 1250 est plaqué contre le bas du deuxième coin 1150 vers la droite.

Suivant un mode de réalisation de l'invention, aux figures 1 à 13, la première partie 114 est raccordée à une paroi latérale 1141, qui est située à droite de la partie supérieure 126 et qui peut être par exemple plane et par exemple fait un angle obtus avec la partie supérieure 126. La deuxième partie 115 est raccordée à une paroi latérale 1151, qui est située à gauche de la partie supérieure 126 et qui peut être par exemple plane et par exemple fait un angle obtus avec la partie supérieure 126. Cela facilite l'insertion du profilé principal 11 dans le profilé 12 de décor jusqu'à la position M de montage lors du clipsage.

La première partie 114 du profilé principal 11 est raccordée à la surface inférieure 3 par exemple par une paroi 34 plane faisant un angle obtus avec la surface inférieure 3. La deuxième partie 115 du profilé principal 11 est raccordée à la surface inférieure 3, par exemple par une paroi 35 plane faisant un angle obtus avec la surface inférieure 3. La paroi latérale 1141 est raccordée à la partie supérieure 126 par exemple par un coude courbe 1142 supérieur à droite. La paroi latérale 1151 est raccordée à la partie supérieure 126 par exemple par un coude courbe 1152 supérieur à gauche. Le premier coin 1140 fait par exemple un angle obtus de la paroi latérale 1141 de droite à la paroi 34 plane en oblique. Le deuxième coin 1150 joint par exemple fait par exemple un angle obtus de la paroi latérale 1151 de gauche à la paroi 35 plane en oblique.

Dans un autre mode de réalisation de l'invention, non représenté, le premier organe 124 de clipsage peut comporter une première rainure tournée vers la gauche (ou un évidement ou un organe femelle) et la première partie 114 du profilé principal 11 peut comporter un premier ergot (ou un organe mâle) tourné vers la droite, le premier ergot étant contraint et coincé dans la première rainure dans la position M de montage. Le deuxième organe 125 de clipsage peut comporter une deuxième rainure tournée vers la droite (ou un évidement ou un organe femelle) et la deuxième partie 115 du profilé principal 11 peut comporter un deuxième ergot (ou un organe mâle) tourné vers la gauche, le deuxième ergot étant contraint et coincé dans la deuxième rainure dans la position M de montage.

Suivant un mode de réalisation de l'invention, la lisse 10 ou chacune des lisses 10 comporte au moins un interstice permettant le passage de l'eau dans le profilé principal 11 et/ou entre le profilé principal 11 et le profilé 12 de décor. L'espace intérieur de chaque lisse 10 et du caillebotis 1 peut ainsi être rempli d'eau.

Aux figures 1 à 13, le profilé 12 de décor peut comporter sous une partie de la surface supérieure 2, à savoir sous une partie de la partie centrale 121, une cale 130 (ou plusieurs cales 130 espacées l'une de l'autre suivant la direction X) s'étendant suivant la direction longitudinale horizontale Y et descendant vers le bas. D'une manière correspondante, la partie supérieure 126 du profilé principal 11 comporte un (ou plusieurs) creux 131 s'étendant suivant la direction longitudinale horizontale Y et descendant vers le bas, chaque creux 131 servant à loger une cale 130 dans la position M de montage. La (ou les) cale 130 sert à renforcer le profilé 12 de décor, afin d'éviter qu'il s'affaisse.

Dans le premier exemple 1a du caillebotis 1 aux figures 1 à 4 et dans le deuxième exemple 1b du caillebotis 1 aux figures 1, 5 et 6, chaque cale 130 a une forme fermée vers le bas et peut être rectangulaire avec la partie centrale 121.

Dans le troisième exemple 1c du caillebotis 1 aux figures 1, 7, 8 et 9, chaque cale 130 a une forme ouverte vers le bas et peut être formée de deux parois verticales 130a et 130b descendant vers le bas et espacées l'une de l'autre suivant la direction X.

Aux figures 1 à 13, le profilé 12 de décor peut comporter sous la surface supérieure 2, à savoir sous la partie centrale 121 et/ou à droite du flanc de gauche 123 et/ou à gauche du flanc de droite 122 une (ou plusieurs) nervure 129 d'appui s'étendant suivant la direction longitudinale horizontale Y et descendant vers le bas. Le profilé 12 de décor est ainsi en appui contre le profilé principal 11 dans la position M de montage uniquement par la (ou les) nervure 129 d'appui, ainsi que par le premier organe 124 de clipsage et par le deuxième organe 125 de clipsage, et éventuellement par la ou les cales 130. Le reste de la surface inférieure 129' du profilé 12 de décor à distance de la (ou des) nervure 129 d'appui et à distance des organes 124, 125 de clipsage est ainsi écarté d'une distance non nulle par rapport au profilé principal 11. On limite ainsi la surface de contact entre le profilé 12 de décor et le profilé principal 11, ce qui facilite l'éventuel déclipsage du profilé 12 de décor.

Le profilé principal 11 peut servir de support central à différentes fonctions.

Dans un premier cas, ainsi que représenté aux figures 1 à 29B, les éléments décrits ci-dessous peuvent être prévus sur le caillebotis 1 ayant les éléments décrits ci-dessus (dont notamment le profilé 12 de décor et les organes de clipsage).

Dans un deuxième cas, non représenté aux figures 1 à 29B, les éléments décrits ci-dessous peuvent être prévus sur un caillebotis n'ayant pas les éléments décrits ci-dessus (n'ayant donc notamment pas le profilé 12 de décor et les organes de clipsage). Dans ce deuxième cas, les éléments décrits ci-dessous peuvent être prévus par exemple sur un caillebotis ayant un profilé principal 11, qui est d'une seule pièce avec à la fois la surface supérieure et extérieure 2 et la surface inférieure 3 et n'ayant donc notamment pas le profilé 12 de décor et les organes de clipsage. Dans ce deuxième cas, les éléments décrits ci-dessous peuvent être prévus dans un autre exemple sur un caillebotis ayant, à la place du profilé principal 11, une pièce pleine ayant à la fois la surface supérieure et extérieure 2 et la surface inférieure 3 et n'ayant donc notamment pas le profilé 12 de décor. Ainsi, dans ce deuxième cas, les éléments décrits ci-dessous peuvent être prévus par exemple avec un caillebotis à carreler; ou avec un caillebotis en pierre, ou avec un caillebotis à souder.

### Pattes de fixation

Suivant un mode de réalisation de l'invention, ainsi qu'illustré aux figures 11 à 17F , le caillebotis 1 ou le profilé principal 11 de la lisse 10 ou d'au moins l'une des lisses 10 comporte une surface inférieure 3 comportant ou portant des moyens 4 de fixation.

Suivant un mode de réalisation de l'invention, ainsi qu'illustré aux figures 11 à 17F, les moyens 4 de fixation comportent une (ou plusieurs) patte avant 41, qui est fixée sous la lisse 10 ou sous au moins une première 101a des lisses 10, et une (ou plusieurs) patte arrière 42, qui est fixée sous la lisse 10 ou sous au moins une deuxième 101b des lisses 10. La patte avant 41 est en saillie vers l'avant et vers le bas. La patte arrière 42 est en saillie vers l'arrière et vers le bas. La lisse 101a peut être identique à la lisse 101b ou peut être différente de la lisse 101b.

Le caillebotis 1 peut ainsi être fixé par la coopération de la patte avant 41 et de la patte arrière 42 sur une poutre avant 100 et sur une poutre arrière 200 dans une position F de fixation dans une structure 2000 pour piscine.

Par le fait que la patte avant 41 et la patte arrière 42 sont orientées en s'éloignant l'une de l'autre le long de la direction Y, à savoir que la patte avant 41 s'étend vers l'avant dans le sens de la direction Y et que la patte arrière 42 s'étend vers l'arrière dans le sens inverse de la direction Y, la caillebotis 1 peut être mis dans la position F de fixation sur les poutres 100 et 200 par basculement du caillebotis 1 vers l'arrière (Figures 17A et 17B) puis vers l'avant (Figures 17C, 17D, 17E et 17F) pour insérer la patte arrière 42 dans la poutre arrière 200 puis pour insérer la patte avant 41 dans la poutre avant. Cela permet de retenir le caillebotis 1 sur les poutres 100 et 200 dans la position F de fixation avec une moins grande force exercée sur les pattes 41 et 42, ce qui diminue les risques de casse de celles-ci, lesquelles peuvent ainsi être retenues en sens inverse l'une de l'autre dans la direction horizontale transversale X dans les poutres 100 et 200. Cela permet d'avoir une installation simplifiée du caillebotis 1. Cela évite également de devoir lester le caillebotis 1 et évite d'utiliser des crochets de verrouillage du caillebotis 1 sur les poutres.

Suivant un mode de réalisation de l'invention, ainsi qu'illustré aux figures 11 à 17F, la première lisse et la deuxième lisse sont formées par une même lisse 101a, la patte avant 41 étant à distance de la patte arrière 42 sous la lisse 101a. Une autre patte avant 41 et une autre patte arrière 42 peuvent être fixées sous une autre lisse 101b. Par exemple, il peut être prévu une patte avant 41 et une patte arrière 42, qui sont fixées sous la lisse 101a la plus à gauche, et une autre patte avant 41 et une autre patte arrière 42, qui sont fixées sous la lisse 101b la plus à droite, ainsi qu'illustré aux figure 10 et 11. Il peut être prévu, en plus des lisses 101a et 101b, ou une ou plusieurs autres lisses 10, qui n'ont pas les pattes 41, 42. Il peut être prévu par exemple quatre lisses 10 aux figures 10 à 12.

Dans une variante non représentée au mode de réalisation ci-dessus, les lisses 10 peuvent comprendre uniquement les 2 lisses 101a et 101b dans le caillebotis 1.

Dans une variante non représentée au mode de réalisation ci-dessus, il peut être prévu plusieurs lisses 101a et/ou plusieurs lisses 101b dans le caillebotis 1.

### Equipement et structure pour piscine

Aux figures 17A, 17B, 17C, 17D, 17E et 17F est représenté un exemple de la structure 2000 pour piscine. La structure 2000 pour piscine peut comporter le caillebotis 1, une première poutre avant 100 pour la pose dessus du caillebotis 1 dans une position F de fixation et une deuxième poutre arrière 200 pour la pose dessus du caillebotis 1 dans la position F de fixation.

Aux figures 11 à 17F, l'équipement 1000 pour piscine, constitué du caillebotis 1, de la première poutre avant 100 et de la deuxième poutre arrière 200 est destiné à être fixé au-dessus d'un arbre A d'un enrouleur de couverture de piscine, tel que décrit ci-dessus, devant équiper la piscine.

La structure 2000 comporte un mur de droite et un mur de gauche, qui sont situés face à face au moins en partie et entre lesquels sont fixées la première poutre 100 avant et la deuxième poutre 200 arrière lorsque celles-ci ont été installées, ainsi que décrit ci-dessous. La première poutre 100 avant a sa plus grande dimension horizontale (longueur) s'étendant suivant la direction horizontale transversale X entre le mur de droite et le mur de gauche. La deuxième poutre arrière 200 a sa plus grande dimension horizontale (longueur) s'étendant suivant la direction horizontale transversale X entre le mur de droite et le mur de gauche.

L'arbre A peut être mis en rotation par un moteur dans un sens et d'autre autour d'un axe s'étendant suivant la direction horizontale transversale X entre le mur de droite et le mur de gauche, pour enrouler la couverture autour de l'arbre A et pour dérouler la couverture par rapport à l'arbre A dans une position de déploiement horizontal dans le bassin B. La couverture de piscine peut être formée de lames articulées l'une à la suite de l'autre, dont la lame arrière est fixée à la périphérie de l'arbre A.

La structure 2000 comporte une paroi verticale avant 2001 et une paroi verticale arrière 2002, qui délimitent avec le mur de droite et le mur de gauche le caisson C dans le fond duquel est monté l'arbre A de l'enrouleur de couverture de piscine. La paroi verticale avant 2001 peut être un mur avant ou autre. La paroi verticale arrière 2002 peut être un mur arrière ou autre.

Le bassin B pour la baignade peut être prévu derrière la paroi verticale arrière 2002 aux figures 17A, 17B, 17C, 17D, 17E et 17F, auquel cas la paroi verticale arrière 2002 est une paroi de séparation située entre le bassin B et le caisson et est submergée par l'eau, la couverture de piscine pouvant passer au-dessus de cette paroi de séparation et la paroi verticale avant 2001 est plus haute que la paroi verticale arrière 2002 pour contenir l'eau de la piscine.

Bien entendu, en variante, le bassin B pour la baignade pourrait être prévu devant la paroi verticale avant 2001, auquel cas la paroi verticale avant 2001 est une paroi de séparation située entre le bassin B et le caisson et est submergée par l'eau, la couverture de piscine pouvant passer au-dessus de cette paroi de séparation et la paroi verticale arrière 2002 est plus haute que la paroi verticale avant 2001 pour contenir l'eau de la piscine.

Bien entendu, dans l'équipement 1000, plusieurs caillebotis 1 pourraient être disposés l'un à la suite de l'autre le long de la direction horizontale transversale X dans la position F de fixation sur la même poutre avant 100 et sur la même poutre arrière 200. Bien entendu, un ou plusieurs équipements 1000 constitués chacun du caillebotis 1, de la première poutre avant 100 et de la deuxième poutre arrière 200 pourraient être prévus dans la structure 2000 pour piscine.

On décrit ci-dessous des modes de réalisation de l'équipement 1000, ainsi qu'illustré aux figures 11 à 17F.

Suivant un mode de réalisation de l'équipement 1000, la première poutre avant 100 a une première rainure 101 tournée vers le haut, pour permettre l'insertion dedans de la patte avant 41, afin de fixer le caillebotis 1 aux poutres 100 et 200.

Dans la première rainure 101, à savoir sur la surface arrière d'une paroi avant 107 délimitant la première rainure 101, se trouve une première butée 102, qui fait saillie vers l'arrière. La première butée 102 comporte un bord horizontal 109 tourné vers le bas. La première poutre avant 100 a une première paroi 103 de fond délimitant la première rainure 101 et ayant une première partie 105 de paroi inclinée vers l'arrière et vers le bas, qui est située verticalement en-dessous de la première butée 102. La première butée 102 définit par rapport à la première partie 105 de paroi une première ouverture 104 orientée vers l'arrière et a une première distance verticale D1 non nulle le long de la direction Z verticale par rapport à la première partie 105 de paroi. La patte avant 41 a une première partie 411 d'extrémité avant ayant une première hauteur H1 non nulle le long de la direction Z verticale. La première distance verticale D1 est plus grande que la première hauteur H1.

La première partie 411 d'extrémité avant de la patte avant 41 est insérée dans la première ouverture 104 de la première poutre avant 100 sous la première butée 102 dans la position F de fixation des figures 15 et 17F. La première partie 411 d'extrémité avant de la patte avant 41 peut être en contact contre la première butée 102 dans la position F de fixation ou peut être à une distance verticale non nulle en-dessous de la première butée 102 dans la position F de fixation.

La deuxième poutre arrière 200 a une deuxième rainure 201 tournée vers le haut, pour permettre l'insertion dedans de la patte arrière 42, afin de fixer le caillebotis 1 aux poutres 100 et 200. Un bord arrière de la deuxième rainure 201 est formé par une deuxième butée 202, qui fait saillie vers l'avant. La deuxième poutre 200 a une deuxième paroi 203 de fond délimitant la deuxième rainure 201 et ayant une deuxième partie 205 de paroi, qui est située verticalement en-dessous de la deuxième butée 202. La deuxième butée 202 définit par rapport à la deuxième partie 205 de paroi une deuxième ouverture 204 orientée vers l'avant et a une deuxième distance verticale D2 non nulle le long de la direction Z verticale par rapport à la deuxième partie 205 de paroi. La patte arrière 42 a une deuxième partie 421 d'extrémité arrière ayant une deuxième hauteur H2 non nulle le long de la direction Z verticale. La deuxième distance verticale D2 est plus grande que la deuxième hauteur H2. La deuxième partie 421 d'extrémité arrière peut être par exemple en forme de lame horizontale s'étendant vers l'arrière aux figures 16, 17A, 17C et 17E. La deuxième partie 421 d'extrémité arrière peut être par exemple de moins grande hauteur que la première partie 411 d'extrémité avant de la patte avant 41 et son une extrémité inférieure avant 412, suivant la direction verticale Z.

La deuxième partie 421 d'extrémité arrière de la patte arrière 42 est insérée dans la deuxième ouverture 204 de la deuxième poutre arrière 200 sous la deuxième butée 202 dans la position F de fixation des figures 16 et 17E. La deuxième partie 421 d'extrémité arrière de la patte arrière 42 peut être en contact contre la deuxième butée 202 dans la position F de fixation ou peut être à une distance verticale non nulle en-dessous de la deuxième butée 202 dans la position F de fixation.

Suivant un mode de réalisation de l'équipement 1000, la distance horizontale entre la première partie 411 d'extrémité avant de la patte avant 41 et la deuxième partie 421 d'extrémité arrière de la patte arrière 42 suivant la direction longitudinale horizontale Y est inférieure ou égale à la distance horizontale entre le fond avant 106 de l'ouverture 104 et le fond arrière 206 de l'ouverture 204. La distance horizontale entre la première partie 411 d'extrémité avant de la patte avant 41 et la deuxième partie 421 d'extrémité arrière de la patte arrière 42 suivant la direction longitudinale horizontale Y est plus grande que la distance horizontale entre la première butée 102 et la deuxième butée 202.

Suivant un mode de réalisation de l'équipement 1000, la première partie 411 d'extrémité avant est à distance verticale non nulle de la première partie 105 de paroi dans la position F de fixation.

Suivant un mode de réalisation de l'équipement 1000, la deuxième partie 421 d'extrémité arrière est à distance verticale non nulle de la deuxième partie 205 de paroi dans la position F de fixation.

L'équipement 1000 permet ainsi d'avoir un jeu suivant la direction longitudinale horizontale Y et suivant la direction Z verticale entre d'une part les pattes 41 et 42 et d'autre part les poutres 100 et 200, tout en assurant l'immobilisation du caillebotis 1 sur les poutres 100 et 200 dans la position F de fixation. Ainsi, l'équipement 1000 absorbe plus facilement les dilatations thermiques dans la position F de fixation. Les pattes 41 et 42 peuvent être légèrement mobiles dans les ouvertures 104 et 204 suivant la direction longitudinale horizontale Y et suivant la direction Z verticale. Les butées 102 et 202 retiennent les pattes 41 et 42 et donc le caillebotis 1 sur les poutres 100 et 200 dans la position F de fixation.

Les pattes 41 et 42 évitent d'utiliser des crochets de verrouillage devant être manoeuvrés en rotation pour passer d'une première position rotative des crochets, libérant le caillebotis par rapport aux poutres, à une position d'accrochage des crochets sous les poutres 100 et 200 pour immobiliser le caillebotis sur les poutres. En effet, l'inconvénient de ces crochets rotatifs est qu'ils ont tendance à casser.

Dans la position F de fixation, une partie supérieure 413 de la patte avant 41 se trouve sur une surface supérieure 108 de la poutre avant 100. La partie supérieure 413 de la patte avant 41 est raccordée à sa première partie 411 d'extrémité avant, et ce par des parties intermédiaires 414 coudées par rapport à celles-ci. La surface supérieure 108 de la poutre avant 100 est située en arrière par rapport à la première rainure 101, laquelle se trouve sous le niveau de cette surface supérieure 108. La partie supérieure 413 de la patte avant 41 est fixée sous la surface inférieure 3 du caillebotis 1.

Dans la position F de fixation, une partie supérieure 423 de la patte arrière 42 se trouve sur une surface supérieure 208 de la poutre arrière 200. La partie supérieure 423 de la patte arrière 42 est raccordée à sa deuxième partie 421 d'extrémité arrière, et ce par une partie intermédiaire 422 coudée par rapport à celles-ci. La surface supérieure 208 de la poutre arrière 200 est située en avant par rapport à la deuxième rainure 201, laquelle se trouve sous le niveau de cette surface supérieure 208. La partie supérieure 423 de la patte arrière 42 est fixée sous la surface inférieure 3 du caillebotis 1.

La poutre avant 100 et/ou la poutre arrière 200 peut être métallique (par exemple en aluminium), ou en une autre matière. La poutre avant 100 et/ou la poutre arrière 200 peut être réalisée à partir d'un profilé suivant la direction X, ce profilé ayant une cavité centrale, ce qui permet d'alléger la poutre et rend aisée sa manipulation.

### Procédé d'installation de l'équipement

Un procédé d'installation de l'équipement 1000 dans la structure 2000 pour piscine est décrit ci-dessous en référence aux figures 17A, 17B, 17C, 17D, 17E et 17F. Au préalable, la première poutre 100 avant et la deuxième poutre 200 arrière ont été fixées entre le mur de droite et le mur de gauche. La première poutre 100 avant est en avant et à distance non nulle suivant la direction longitudinale horizontale Y par rapport à la deuxième poutre 200 arrière.

Le procédé d'installation comporte les étapes suivantes.

Lors d'une première étape E1, illustrée aux figures 17A et 17B, on incline l'arrière 13 du caillebotis 1 vers le bas et vers l'arrière pour insérer la patte arrière 42 dans la deuxième rainure 201. Lors de cette première étape E1, la patte avant 41 est au-dessus de la première rainure 101.

Lors d'une deuxième étape E2, qui est postérieure à la première étape E1 et qui est illustrée aux figures 17A et 17B, on translate le caillebotis 1 vers l'arrière pour insérer la deuxième partie 421 d'extrémité arrière de la patte arrière 42 dans la deuxième ouverture 204 et pour mettre la deuxième partie 421 d'extrémité arrière sous la deuxième butée 202.

Lors d'une troisième étape E3, qui est postérieure à la deuxième étape E2 et qui est illustrée aux figures 14, 17C et 17D, on incline l'avant 14 du caillebotis 1 vers le bas pour insérer la patte avant 41 dans la première rainure 101 et pour insérer la première partie 411 d'extrémité avant sur la première butée 102 dans une position intermédiaire I.

Lors d'une quatrième étape E4, qui est postérieure à la deuxième étape E2 et qui est illustrée aux figures 15, 17E et 17F, on incline l'avant 14 du caillebotis 1 vers le bas pour insérer la patte avant 41 dans la première rainure 101 et pour insérer la première partie 411 d'extrémité avant sous la première butée 102 dans la position F de fixation.

Le matériau des pattes 41 et 42 présente une certaine aptitude à la flexion lors des étapes E1, E2 et E3 pour arriver à la position F de fixation.

Suivant un mode de réalisation de l'équipement 1000, ainsi qu'illustrée aux figures 14 et 15, la première butée 102 comporte une surface supérieure 1021 de guidage, qui est inclinée vers l'avant en allant de bas en haut. La première partie 411 d'extrémité avant de la patte avant 41 comporte une extrémité inférieure avant 412, qui présente une surface avant inclinée vers l'arrière en allant de haut en bas. Ce mode de réalisation peut être utilisé dans le procédé d'installation, par le fait que, de la troisième étape E3 des figures 14 et 17D à la quatrième étape E4 des figures 15 et 17F, on fait descendre l'extrémité inférieure avant 412 de la patte avant 41 contre la surface supérieure 1021 de guidage de la première butée 102 et on fait franchir à l'extrémité inférieure avant 412, par flexion de cette extrémité avant 412, la surface supérieure 1021 de la première butée 102 lors de l'inclinaison de l'avant 14 du caillebotis 1 vers le bas, pour mettre la première partie 411 d'extrémité avant dans la première ouverture 104 sous la première butée 102 dans la position F de fixation. La surface supérieure 1021 de guidage est sensiblement parallèle à la surface avant de l'extrémité inférieure avant 412 et sert à guider cette surface avant de l'extrémité inférieure avant 412 lors de sa descente contre la surface supérieure 1021 de la troisième étape E3 à la quatrième étape E4.

Suivant un mode de réalisation de l'équipement 1000, la deuxième partie 205 de paroi est moins inclinée vers le bas que la première partie 105 de paroi.

Suivant un mode de réalisation de l'équipement 1000, la deuxième partie 205 de paroi est horizontale.

### Variante de la poutre arrière

Suivant un mode de réalisation de l'équipement 1000, illustré aux figures 18 et 19, qui est une variante à l'équipement 1000 décrit ci-dessus, il est prévu à la place de la poutre arrière 200 décrite ci-dessus une plaque arrière 200' (ou barre arrière 200') fixée contre la surface avant 2003 de la paroi verticale arrière 2002.

La plaque arrière 200' a un creux 104' analogue à l'ouverture 104 mais orienté vers l'avant.

Les moyens 4 de fixation comportent la patte avant 41 décrite ci-dessus et, à la place de la patte arrière 42 décrite ci-dessus, une patte arrière 42', qui a la même forme que la patte avant 41 mais qui est orientée en sens inverse de la patte avant 41. La patte arrière 42' comporte les parties 411', 412', 413', 414' ayant la même forme que respectivement les parties 411, 412, 413, 414 décrites ci-dessus.

En haut de plaque arrière 100' se trouve la butée 102', qui fait saillie vers l'avant et qui jouxte le creux 104'par un bord horizontal 109' tourné vers le bas. La plaque arrière 200' peut être sous la forme d'un profilé de blocage.

La première partie 411' d'extrémité arrière de la patte arrière 42' est positionnée sous la butée 102' dans la position F de fixation. La première partie 411' d'extrémité arrière de la patte arrière 42' peut être en contact contre la butée 102' dans la position F de fixation ou peut être à une distance verticale non nulle en-dessous de la butée 102' dans la position F de fixation. Dans la position F de fixation, le caillebotis 1 se trouve sur la paroi verticale arrière 2002. La plaque arrière 100' peut être fixée contre la surface avant 2003 de la paroi verticale arrière 2002 par un (ou plusieurs) goujon 2004 vissé dans une pièce 2005 scellée dans la paroi verticale arrière 2002 ou par d'autres moyens de fixation, comme par exemple par collage.

Le démontage du caillebotis 1 peut se faire en introduisant une tige T (ou un tournevis T ou un outil oblong T) de haut en bas au travers du trou 5 et vers la patte avant 41, de manière analogue à ce qui a sera décrit ci-dessous en référence aux figures 20A et 20B.

### Bouchon du caillebotis

Suivant un mode de réalisation du caillebotis 1, ainsi qu'illustré aux figures 20A, 20B, 21, 22, 23, 24A, 24B, 25A, 25B, 26A, 26B, le caillebotis 1 comporte au moins un trou 5 traversant verticalement, qui est situé au-dessus de la première partie 411 d'extrémité avant de la patte avant 41.

Le trou 5 traversant verticalement peut être situé dans une autre partie 50 d'extrémité avant du caillebotis 1.

L'autre partie 50 d'extrémité avant du caillebotis 1 peut être formée par un bouchon avant 51, qui est fixe par rapport au profilé principal 11.

Un des avantages du bouchon avant 51 est qu'il permet de limiter la prolifération des algues dans les interstices.

Le caillebotis 1 peut comporter un support avant 61, qui est fixé à une extrémité avant 111 du profilé principal 11.

Le bouchon avant 51 peut être fixé contre le support avant 61, par exemple par clipsage.

Ainsi qu'illustré à la figure 21, le support avant 61 peut être fixé à l'extrémité avant 111, par exemple par des vis 611 (par exemple des vis auto-taraudeuses) qui sont vissées dans des parties 612 de réception (par exemple des alvéo-vis) prévues dans l'extrémité avant 111 du profilé principal 11 et représentées aux figures 1, 4 et 8. Les parties 612 de réception peuvent n'être prévues que dans l'extrémité avant 111 du profilé principal 11 et non sur toute sa longueur entre l'extrémité avant 111 et l'extrémité arrière du profilé principal 11. Le support avant 61 peut comporter des prolongements arrière 613 (ou îlots arrière 613), qui sont raccordés à l'avant à un rebord 618 et qui sont logés dans les cavités 119 entourées par des cadres 614 du profilé principal 11. Les vis 611 traversent le rebord 618, lequel est positionné contre l'extrémité avant 111. Les prolongements arrière 613 peuvent se terminer à l'arrière par une face transversale 619 (pouvant avoir un perçage 620), située plus en arrière que le rebord 618. Ces prolongements arrière 613 aident ainsi au positionnement du support avant 61 contre le profilé principal 11. Dans le profilé principal 11, la partie supérieure 126, la surface inférieure 3, les parois 1141, 1151 et d'autres parois intermédiaires de renfort les reliant peuvent former ces cadres 614. Les parties 612 de réception peuvent être situées à côté des cavités 119 et être raccordées à l'un ou plusieurs des cadres 614. Le bouchon avant 51 peut être en une pièce en une matière synthétique, par exemple réalisée par injection d'une matière plastique (par exemple en ABS), ou autre.

Un avantage à cela est que le bouchon 51 peut être facilement remplacé et peut avoir une finition ou un aspect, qui sont choisis différents ou identiques à la surface supérieure 2. Le support avant 61 peut être en une pièce en matière synthétique, par exemple réalisée par injection d'une matière plastique (par exemple en ABS), ou autre.

Dans le mode de réalisation, illustré aux figures 21, 22, 23, 24A, 24B, 25A, 25B, 26A, 26B, pour le clipsage du bouchon avant 51, le support avant 61 peut comporter une languette inférieure 616 dépassant vers l'avant (par exemple partant d'une face arrière d'un prolongement arrière 613) et un (ou plusieurs) trou supérieur 617 tournés vers l'avant. La languette inférieure 616 comporte un ergot inférieur 621 faisant saillie vers le bas. Le bouchon avant 51 comporte une paroi avant 511 reliée à une paroi supérieure 512 comportant le trou 5 traversant verticalement et à une paroi inférieure 513 comportant un trou inférieur 514, qui est traversant verticalement et un autre trou inférieur 5145, qui est traversant verticalement. La paroi avant 511, la paroi supérieure 512 et la paroi inférieure 513 peuvent être reliées à droite à une paroi latérale 515 et à gauche à une paroi latérale 516. Le bouchon avant 51 comporte un (ou plusieurs) doigt supérieur 517 de guidage s'étendant vers l'arrière. Le (ou les) doigt supérieur 517 de guidage se termine par un crochet supérieur arrière 518 orienté vers le haut.

Pour clipser le bouchon avant 51 contre le support avant 61, le (ou les) doigt supérieur 517 est introduit dans le (ou les) trou supérieur avant 617 dans une première position en oblique du bouchon 51 par rapport au support 61, ainsi que représenté aux figures 24A et 24B, la paroi inférieure 514 étant écartée devant l'ergot 621.

Puis le bouchon 51 est déplacé vers l'arrière contre le support avant 61, pour introduire le crochet supérieur arrière 518 à proximité de l'arrière du rebord 618 et pour introduire l'ergot inférieur 621 de la languette inférieure 616 dans le trou inférieur 5145 dans une deuxième position en oblique du bouchon 51 par rapport au support 61, ainsi que représenté aux figures 25A et 25B.

Puis le bouchon 51 est déplacé vers l'arrière contre le support avant 61, pour introduire le crochet supérieur arrière 518 derrière le rebord 618 et pour introduire l'ergot inférieur 621 de la languette inférieure 616 dans le trou inférieur 514 dans la position clipsée du bouchon 51 par rapport au support 61, ainsi que représentée aux figures 10, 11, 12, 14, 15, 16, 17A, 17B, 17C, 17D, 17E, 17F, 18, 19, 20A, 20B, 22, 26A et 26B.

Dans le mode de réalisation, illustré aux figures 21, 24B, 25B et 26B, la languette inférieure 616 du support avant 61 comporte elle-même un autre trou 6160 traversant verticalement. Cet autre trou 6160 est situé en arrière par rapport à l'ergot inférieur 621. L'ergot inférieur 621 peut être oblong, en étant plus long suivant la direction X de la gauche vers la droite que suivant la direction Y de l'arrière vers l'avant. Le trou inférieur 514 peut avoir une partie oblongue 5140 de verrouillage, qui est plus longue suivant la direction X de la gauche vers la droite que suivant la direction Y de l'arrière vers l'avant, ainsi qu'illustré à la figure 23. Dans la position clipsée, l'ergot inférieur 621 se trouve dans la partie oblongue 5140 de verrouillage du trou inférieur 514. La partie oblongue 5140 de verrouillage sert ainsi à verrouiller le bouchon 51 dans sa position clipsée. Le trou inférieur 5145 peut être raccordé à la partie oblongue 5140 de verrouillage du trou inférieur 514, laquelle est située devant le trou inférieur 5145. Dans la position clipsée, le trou 6160 est verticalement en face du trou 5 et verticalement en face du trou inférieur 5145. Le trou 6160 et/ou le trou 5 et/ou le trou inférieur 5145 peut être circulaire.

Dans une variante, non représentée, au mode de réalisation ci-dessus, la languette 616 ne comporte pas de trou 6160. Le trou inférieur 5145 est prévu en avant par rapport au trou inférieur 514, pouvant avoir la partie oblongue 5140 de verrouillage du trou inférieur 514. Le trou inférieur 5145 n'est pas raccordé au trou inférieur 514.

Le caillebotis 1 peut comporter un support arrière 62, qui est fixé à une extrémité arrière 112 du profilé principal 11, et un bouchon arrière 52, qui est fixé contre le support arrière 62, par exemple par clipsage, ainsi que cela est représenté à la figure 12.

Le bouchon arrière 52 peut être analogue au bouchon avant 51, sans le trou 5 et sans le trou inférieur 5145, en inversant le terme avant et le terme arrière.

Le support arrière 62 peut être analogue au support avant 61, sans le trou 6160, en inversant le terme avant et le terme arrière.

Le bouchon 51 décrit ci-dessus permet d'éviter un collage sur chaque lisse 10. Le bouchon 51 décrit ci-dessus permet également d'éviter un parachèvement sur les profilés 11 et 12. Le bouchon 51 décrit ci-dessus permet également d'être remplacé.

Dans la position clipsée du bouchon avant 51 et dans la position F de fixation du caillebotis 1 sur les poutres 100 et 200, un utilisateur peut introduire une tige T (ou un tournevis T ou un outil oblong T) de haut en bas au travers du trou 5, au travers du trou inférieur 6160 et au travers du trou inférieur 5145, puis dans la première rainure 101 de la poutre 100 vers la patte avant 41, ainsi que représenté à la figure 20A. Par le fait que l'utilisateur déplace la tige T vers le bas au travers du trou 5 et du trou inférieur 5145 contre la patte avant 41, la tige T fait levier sur la patte avant 41, abaisse et écarte la première partie 411 d'extrémité avant vers l'arrière par rapport à la première butée 102, puis passe entre la première partie 411 d'extrémité avant et la première butée 102, ainsi que représenté à la figure 20B. La première partie 411 d'extrémité avant n'est alors plus dans la première ouverture 104 sous la première butée 102 dans la position L de libération représentée à la figure 20B. L'utilisateur peut alors démonter le caillebotis 1 par rapport aux poutres 100 et 200.

Pour démonter le caillebotis 1 par rapport aux poutres 100 et 200 depuis la position L de libération représentée à la figure 20B, l'utilisateur effectue les étapes inverses de celles E1, E2, E3 et E4 du procédé d'installation, à savoir : basculement du côté avant 14 du caillebotis 1 vers le haut et au-dessus de la poutre avant 100 pour sortir de la première rainure 101 la patte avant 41, puis translation du caillebotis 1 vers l'avant pour sortir de la deuxième ouverture 204 la deuxième partie 421 d'extrémité arrière, puis basculement du côté arrière 13 du caillebotis 1 vers le haut et au-dessus de la poutre arrière 200 pour sortir de la deuxième rainure 201 la patte arrière 42.

Cela permet de démonter avec de moins grands risques de casse le caillebotis par rapport aux poutres.

### Cavité de réception

Suivant un mode de réalisation du caillebotis 1, ainsi qu'illustré aux figures 1, 4, 8, 11, 12 et 21, le profilé principal 11 comporte dans sa surface inférieure 3 une (ou plusieurs) surface 1130 de fixation s'étendant suivant la direction Y de l'avant vers l'arrière. Au-dessus de chaque surface 1130 de fixation se trouve une cavité 113 de réception s'étendant suivant la direction Y de l'avant vers l'arrière. La surface 1130 de fixation peut être traversée de haut en bas par un (ou plusieurs) premier organe 116 de fixation de la patte avant 41, l'organe 116 de fixation pénétrant alors dans la cavité 113 de réception. La surface 1130 de fixation peut être traversée de haut en bas par un (ou plusieurs) deuxième organe 117 de fixation de la de la patte arrière 42 et/ou 42', l'organe 117 de fixation pénétrant alors dans la cavité 113 de réception.

Le premier organe 116 de fixation peut comporter une première vis (par exemple une vis thermoplastique), qui traverse un trou 43 de la patte avant 41, qui est vissée dans la surface 1130 de fixation et qui pénètre dans la cavité 113 de réception. Le deuxième organe 117 de fixation peut comporter une deuxième vis (par exemple une vis thermoplastique), qui traverse un trou 44 de la patte arrière 42, et/ou 42', qui est vissée dans la surface 1130 de fixation et qui pénètre dans la cavité 113 de réception.

Cela permet à l'utilisateur de choisir le long de la direction Y l'endroit dans la surface 1130 de fixation où il souhaite fixer le premier organe 116 de fixation de la patte avant 41 et le deuxième organe 117 de fixation de la patte arrière 42 et/ou 42', pour régler leur position de la manière souhaitée.

La surface 1130 de fixation peut comporter une encoche 1131 s'étendant de l'avant vers l'arrière dans la surface inférieure 3. Cette encoche 1131 (ou encoche 1131 de trusquinage) sert à la fois à mieux repérer de l'extérieur la surface 1130 de fixation et aide à introduire dedans le premier organe 116 de fixation de la patte avant 41 et le deuxième organe 117 de fixation de la patte arrière 42 et/ou 42'. L'encoche 1131 peut être en forme de V.

Il peut être prévu au moins deux surfaces 1130 de fixation, au moins deux cavités 113 de réception et au moins deux encoches 1131, lesquelles sont chacune situées entre deux parties 31 et 32 situées sous les cavités 119 et par exemple entre deux des cadres 614.

Ainsi que représenté aux figures 11, 12 et 13, la (ou les) surface 1130 de fixation et la (ou les) encoche 1131peuvent également servir à régler la position de l'avant vers l'arrière, le long de la direction Y, de plusieurs troisième organe 71 de fixation de la traverse 7 aux lisses 10, lorsque plusieurs lisses 10 sont prévues. Chaque troisième organe 71 de fixation peut comporter une troisième vis, qui traverse un trou 72 de la traverse 7, qui est vissée dans la surface 1130 de fixation et qui pénètre dans la cavité 113 de réception. L'un des trous 72, plusieurs des trous 72 ou tous les trous 72 de la traverse 7 peuvent être oblongs suivant la direction horizontale transversale X pour permettre également de régler un positionnement des lisses 10 entre elles de la gauche vers la droite, par exemple pour avoir un jeu entre 0 et 4 mm entre les lisses 10. Cela permet également de faire varier la largeur totale du caillebotis 1 entre la gauche et la droite.

### Rail de fixation

Suivant un mode de réalisation du caillebotis 1, ainsi qu'illustré aux figures 11, 12, 14, 15, 16, 17A, 17B, 17C, 17D, 17E, 17F, 20A, 20B et 27, la patte avant 41 fait partie d'un premier rail 410 de fixation et la patte arrière 42 fait partie d'un deuxième rail 420 de fixation.

Le premier rail 410 de fixation peut avoir une forme identique à celle du deuxième rail de fixation 420 (ou 410' à la figure 18). Ainsi, dans ce cas, le premier rail 410 de fixation comporte la patte avant 41 décrite ci-dessus, raccordée à l'arrière à la partie supérieure 413, elle-même raccordée à l'arrière à une partie arrière 415 de forme identique à celle de la patte arrière 42. Ainsi, dans ce cas, le deuxième rail 420 de fixation comporte la patte arrière 42 décrite ci-dessus, raccordée à l'avant à la partie supérieure 423, elle-même raccordée à l'avant à une partie avant 425 de forme identique à celle de la patte avant 41. Par conséquent, sous la surface inférieure 3 du caillebotis 1 est fixé un (ou plusieurs) premier rail 410 de fixation, qui est plus en avant suivant la direction Y qu'un (ou plusieurs) deuxième rail 420 de fixation fixé sous la surface inférieure 3 du caillebotis 1. La partie arrière 415 est laissée libre en arrière de la poutre avant 100 dans la position F de fixation. La partie avant 425 est laissée libre en avant de la poutre arrière 200 dans la position F de fixation.

Cela permet de n'avoir à fabriquer qu'une seule forme de rail pour former le premier rail 410 de fixation et le deuxième rail 420 de fixation, ainsi que représenté à la figure 27.

Le premier rail 410 de fixation et le deuxième rail 420 de fixation peuvent être réalisés chacun à partir d'un profilé suivant la direction X. Le premier rail 410 de fixation et le deuxième rail 420 de fixation peuvent être métalliques (par exemple en aluminium), ou en une autre matière. Le premier rail 410 de fixation et le deuxième rail 420 de fixation peuvent être en tôle métallique (par exemple en aluminium) emboutie.

Le premier rail 410 de fixation et le deuxième rail 420 de fixation peuvent comporter comme trou 43, 44, un (ou plusieurs) trou 430 oblongs suivant la direction Y, pour permettre un réglage en position de l'organe 116 et/ou 117 de fixation suivant la direction Y.

Le premier rail 410 de fixation et le deuxième rail 420 de fixation peuvent comporter une partie 416 pliée en U vers le bas, ainsi que représenté aux figures 11, 12, 17A, 17B, 17C, 17D, 17E, 17F, 18 20A, 20B, 27. Cette partie 416 en saillie vers le bas peut être insérée dans un creux supérieur de la poutre 100 ou 200. Cette partie 416 pliée en U vers le bas peut servir à contrer la dilatation du caillebotis 1.

### Pièces de réglage en hauteur des poutres

Suivant un mode de réalisation de la structure 2000, illustré aux figures 28A, 28B, 29A, 29B, la structure 2000 comporte des moyens 300 de réglage en hauteur (verticalement suivant la direction Z) de la première poutre 100 avant et/ou de la deuxième poutre 200 arrière par rapport au mur de droite et au mur de gauche. Ces moyens 300 peuvent permettre de faire varier la position en hauteur de la première poutre 100 avant et/ou de la deuxième poutre 200 arrière par exemple d'une valeur allant jusqu'à 20 mm.

Suivant un mode de réalisation de la structure 2000, pour chaque poutre 100 et 200, les moyens 300 de réglage comportent un sabot 301 de réception de l'extrémité de droite de la poutre et un autre sabot 301 de réception de l'extrémité de droite de la poutre.

Chaque sabot 301 comporte une face inférieure 302 de soutien sous l'extrémité de la poutre. La face inférieure 302 est raccordée vers le haut à une face avant 303 et à une face arrière 304, qui sont face à face suivant la direction longitudinale horizontale Y pour la réception entre elles de l'extrémité de la poutre. La face inférieure 302 est raccordée vers le haut à une face latérale 305 de réglage, qui est raccordée à la face avant 303 et à la face arrière 304. La face inférieure 302, la face avant 303, la face arrière 304 et la face latérale 305 de réglage délimitent un logement intérieur 310 dans lequel doit être reçue l'extrémité de la poutre.

Les moyens 300 de réglage comportent en outre une pièce 306 d'ancrage, qui doit être fixée au mur de droite ou au mur de gauche. La face latérale 305 de réglage comporte un (ou plusieurs) trou oblong 307 dans la direction verticale Z pour régler la position de bas en haut du sabot 301 par rapport à la pièce 306 d'ancrage. Une (ou plusieurs) vis 308 sont vissées dans le (ou les) trou oblong 307 pour immobiliser le sabot 1 contre la pièce 306 d'ancrage dans la position ayant été réglée en hauteur. Aux figures 28A et 29A, le sabot 301 peut ainsi être positionné plus en bas qu'aux figures 28B et 29B par rapport à la pièce 306 d'ancrage.

Les moyens 300 de réglage permettent ainsi d'utiliser des caillebotis 1 d'épaisseurs différentes (en hauteur suivant la direction Z) sans avoir à modifier la position de la pièce 306 d'ancrage pour avoir le même positionnement en hauteur de la surface supérieure 2 des caillebotis 1. Les moyens 300 de réglage permettent aussi de rattraper des imprécisions ou des erreurs d'installation de la pièce 306 d'ancrage sur la hauteur.

La pièce 306 d'ancrage peut être une pièce à sceller dans le mur de droite ou le mur de gauche aux figures 28A et 28B. Dans ce cas, la (ou les) vis 308 peut être insérée depuis l'intérieur du sabot 1 au travers du (ou des) trou oblong 307 pour traverser la pièce à sceller.

La pièce 306 d'ancrage peut être une plaque vissée dans le mur de droite ou le mur de gauche aux figures 29A et 29B. Dans ce cas, la (ou les) vis 308 sont solidaires de la plaque et font saillie de la plaque. Le sabot 1 est positionné pour mettre le (ou les) trou oblong 307 autour de la (ou des) vis 308 et pour visser un (ou plusieurs) écrou 309 autour de la (ou des) vis 208 dépassant de la face latérale 305 de réglage et se trouvant dans le sabot 31. La pièce 306 d'ancrage peut être métallique (par exemple en inox) ou autre.

Suivant un mode de réalisation de la structure 2000, l'extrémité de la poutre est fixée à un embout ayant une forme complémentaire de celle du logement 310 du sabot 301, afin que cet embout puisse être fixé dans le logement 310 de ce dernier. Dans ce cas, l'extrémité de la poutre est remplacée ci-dessus par l'embout. L'embout peut être monté en force contre l'extrémité de la poutre ou être vissée contre l'extrémité de la poutre.

Suivant un autre mode de réalisation de la structure 2000, l'extrémité de la poutre a une forme complémentaire de celle du logement 310 du sabot 301, afin que cette extrémité puisse être fixée dans le logement 310 de ce dernier.

Le sabot 301 peut être en une pièce en une matière synthétique, par exemple réalisée par injection d'une matière plastique (par exemple en ABS), ou autre. La pièce 306 d'ancrage peut être en une pièce en une matière synthétique, par exemple réalisée par injection d'une matière plastique (par exemple en ABS), ou autre.

Bien entendu, les modes de réalisation, caractéristiques, possibilités et exemples décrits ci-dessus peuvent être combinés l'un avec l'autre ou être sélectionnés indépendamment l'un de l'autre.

## Revendications

1. Caillebotis (1) pour piscine, le caillebotis (1) comportant une surface supérieure (2) et extérieure,
**caractérisé en ce que**
le caillebotis (1) comporte au moins une lisse (10),
la lisse (10) comportant un profilé principal (11) et au moins un profilé (12) de décor, comportant une partie centrale (121), un flanc de droite (122) et un flanc de gauche (123),
la surface supérieure (2) étant située au moins en partie sur la partie centrale (121),
le flanc de droite (122) et le flanc de gauche (123) étant situés de part et d'autre de la partie centrale (121) et sous le niveau de la surface supérieure (2),
le flanc de droite (122) comportant un premier organe (124) de clipsage,
le flanc de gauche (123) comportant un deuxième organe (125) de clipsage, tourné vers le premier organe (124) de clipsage,
le profilé (12) de décor ayant une position (M) de montage, dans laquelle le profilé (12) de décor est fixé contre le profilé principal (11) situé entre le flanc de droite (122) et le flanc de gauche (123),
le premier organe (124) de clipsage étant contraint et coincé contre une première partie (114) du profilé principal (11) dans la position (M) de montage,
le deuxième organe (125) de clipsage étant contraint et coincé contre une deuxième partie (115) du profilé principal (11) dans la position (M) de montage.

2. Caillebotis (1) suivant la revendication 1, **caractérisé en ce que** le premier organe (124) de clipsage comporte un premier ergot (1240), la première partie (114) du profilé principal (11) comporte un premier coin (1140), le premier ergot (1240) étant contraint et coincé contre le premier coin (1140) dans la position (M) de montage,
le deuxième organe (125) de clipsage comporte un deuxième ergot (1250), la deuxième partie (115) du profilé principal (11) comporte un deuxième coin (1150), le deuxième ergot (1250) étant contraint et coincé contre le deuxième coin (1150) dans la position (M) de montage,
le premier ergot (1240) étant tourné vers le deuxième ergot (1250).

3. Caillebotis (1) suivant l'une quelconque des revendications précédentes, **caractérisé en ce que** le profilé (12) de décor est en forme de U inversé ayant la partie centrale (121), le flanc de droite (122) et le flanc de gauche (123).

4. Caillebotis (1) suivant l'une quelconque des revendications précédentes, **caractérisé en ce que** la lisse (10) comporte au moins un interstice permettant le passage de l'eau dans le profilé principal (11) et/ou entre le profilé principal (11) et le profilé (12) de décor.

5. Caillebotis (1) suivant l'une quelconque des revendications précédentes, **caractérisé en ce que** le caillebotis (1) ou le profilé principal (11) de la lisse (10) ou d'au moins l'une des lisses (10) comporte une surface inférieure (3) comportant des moyens (4) de fixation.

6. Caillebotis (1) suivant la revendication 5, **caractérisé en ce que** les moyens (4) de fixation comportent au moins une patte avant (41), qui est fixée sous la lisse (10) ou sous au moins une première des lisses (10), et au moins une patte arrière (42), qui est fixée sous la lisse (10) ou sous au moins une deuxième des lisses (10),
la patte avant (41) étant en saillie vers l'avant et vers le bas,
la patte arrière (42, 42') étant en saillie vers l'arrière et vers le bas.

7. Caillebotis (1) suivant la revendication 6, **caractérisé en ce que** le caillebotis (1) comporte au moins un trou (5, 6160, 5145) traversant verticalement, qui est situé au-dessus d'une première partie (411) d'extrémité avant de la patte avant (41).

8. Caillebotis (1) suivant la revendication 7, **caractérisé en ce que** le trou (5, 6160, 51456) traversant verticalement est situé dans une autre partie (50) d'extrémité avant du caillebotis (1).

9. Caillebotis (1) suivant la revendication 8, **caractérisé en ce que** l'autre partie (50) d'extrémité avant du caillebotis (1) est formée par un bouchon avant (51), qui est fixe par rapport au profilé principal (11).

10. Caillebotis (1) suivant l'une quelconque des revendications 6 à 9, **caractérisé en ce que**
le profilé principal (11) comporte dans la surface inférieure (3) au moins une surface (1130) de fixation s'étendant de l'avant vers l'arrière, au-dessus de laquelle se trouve au moins une cavité (113) de réception s'étendant de l'avant vers l'arrière pour recevoir au moins un premier organe (116) de fixation de la patte avant (41) au travers de la surface (1130) de fixation, et/ou pour recevoir au moins un deuxième organe (117) de fixation de la patte arrière (42, 42') au travers de la surface (1130) de fixation,
le premier organe (116) de fixation et/ou le deuxième organe (117) de fixation étant inséré dans la cavité (113) de réception.

11. Caillebotis (1) suivant la revendication 10, **caractérisé en ce que**
la surface (1130) de fixation comporte une encoche (1131) s'étendant de l'avant vers l'arrière dans la surface inférieure (3).

12. Equipement (1000) pour piscine, l'équipement (1000) comportant au moins un caillebotis (1) suivant l'une quelconque des revendication 6 à 11, une première poutre avant (100) pour la pose dessus du caillebotis (1) dans une position (F) de fixation et une deuxième poutre arrière (200) pour la pose dessus du caillebotis (1) dans la position (F) de fixation,
**caractérisé en ce que**
la première poutre avant (100) a une première rainure (101) tournée vers le haut, dans laquelle se trouve une première butée (102), qui fait saillie vers l'arrière,
la première poutre avant (100) ayant une première paroi (103) de fond délimitant la première rainure (101) et ayant une première partie (105) de paroi inclinée vers l'arrière et vers le bas, qui est située verticalement en face de la première butée (102),
la première butée (102) définissant par rapport à la première partie (105) de paroi une première ouverture (104) orientée vers l'arrière, la première butée (102) ayant une première distance verticale (D1) par rapport à la première partie (105) de paroi,
la patte avant (41) ayant une première partie (411) d'extrémité avant ayant une première hauteur (H1),
la première distance verticale (D1) étant plus grande que la première hauteur (H1),
la première partie (411) d'extrémité avant étant insérée dans la première ouverture (104) et étant sous la première butée (102) dans la position (F) de fixation,
la deuxième poutre arrière (200) a une deuxième rainure (201) tournée vers le haut, dans laquelle se trouve une deuxième butée (202), qui fait saillie vers l'avant,
la deuxième poutre (200) ayant une deuxième paroi (203) de fond délimitant la deuxième rainure (201) et ayant une deuxième partie (205) de paroi, qui est située verticalement en face de la deuxième butée (202),
la deuxième butée (202) définissant par rapport à la deuxième partie (205) de paroi une deuxième ouverture (204) orientée vers l'avant, la deuxième butée (202) ayant une deuxième distance verticale (D2) par rapport à la deuxième partie (205) de paroi,
la patte arrière (42) ayant une deuxième partie (421) d'extrémité arrière ayant une deuxième hauteur (H2),
la deuxième distance verticale (D2) étant plus grande que la deuxième hauteur (H2),
la deuxième partie (421) d'extrémité arrière étant insérée dans la deuxième ouverture (204) et étant sous la deuxième butée (202) dans la position (F) de fixation.

13. Equipement (1000) pour piscine, l'équipement (1000) comportant au moins un caillebotis (1) suivant l'une quelconque des revendication 6 à 11, **caractérisé en ce que** l'équipement (1000) comporte une première butée (102) et une deuxième poutre arrière (200) pour la pose dessus du caillebotis (1) dans la position (F) de fixation,
la première butée (102) étant fixée contre une surface arrière (2003) d'une paroi verticale avant (2001),
la première butée (102) faisant saillie vers l'arrière,
la patte avant (41) ayant une première partie (411) d'extrémité avant ayant une première hauteur (H1),
la première partie (411) d'extrémité avant étant sous la première butée (102) dans la position (F) de fixation,
la deuxième poutre arrière (200) a une deuxième rainure (201) tournée vers le haut, dans laquelle se trouve une deuxième butée (202), qui fait saillie vers l'avant,
la deuxième poutre (200) ayant une deuxième paroi (203) de fond délimitant la deuxième rainure (201) et ayant une deuxième partie (205) de paroi, qui est située verticalement en face de la deuxième butée (202),
la deuxième butée (202) définissant par rapport à la deuxième partie (205) de paroi une deuxième ouverture (204) orientée vers l'avant, la deuxième butée (202) ayant une deuxième distance verticale (D2) par rapport à la deuxième partie (205) de paroi,
la patte arrière (42) ayant une deuxième partie (421) d'extrémité arrière ayant une deuxième hauteur (H2),
la deuxième distance verticale (D2) étant plus grande que la deuxième hauteur (H2),
la deuxième partie (421) d'extrémité arrière étant insérée dans la deuxième ouverture (204) et étant sous la deuxième butée (202) dans la position (F) de fixation.

14. Equipement (1000) suivant la revendication 12 ou 13, **caractérisé en ce que** la première butée (102) comporte une surface supérieure (1021), qui est inclinée vers le haut et vers l'avant,
la première partie (411) d'extrémité avant de la patte avant (41) comporte une extrémité avant (412), qui est inclinée vers le bas et vers l'arrière.

15. Procédé d'installation de l'équipement (1000) pour piscine suivant l'une quelconque des revendications 12 à 14, la première poutre (100) avant et la deuxième poutre (200) arrière étant fixées entre deux murs, la première poutre (100) avant étant en avant et à distance par rapport à la deuxième poutre (200) arrière,
**caractérisé en ce que** le procédé comporte les étapes suivantes :
une première étape (E1), lors de laquelle est effectuée une inclinaison de l'arrière (13) du caillebotis (1) vers le bas et vers l'arrière pour insérer la patte arrière (42) dans la deuxième rainure (201),
une deuxième étape (E2), qui est postérieure à la première étape (E1) et lors de laquelle est effectuée une translation du caillebotis (1) vers l'arrière pour insérer la deuxième partie (421) d'extrémité arrière de la patte arrière (42) dans la deuxième ouverture (204) et pour mettre la deuxième partie (421) d'extrémité arrière sous la deuxième butée (202),
une troisième étape (E4), qui est postérieure à la deuxième étape (E2) et lors de laquelle est effectuée une inclinaison de l'avant (14) du caillebotis (1) vers le bas pour mettre la première partie (411) d'extrémité avant sous la première butée (102) dans la position (F) de fixation.
